# EUROPÄISCHE PATENTANMELDUNG

(11) **EP 0 733 588 A1**
(43) Veröffentlichungstag der Anmeldung: **25.09.1996**
(21) Anmeldenummer: 96890051.4
(22) Anmeldetag: 20.03.1996
(51) Int. Cl.: B67D 1/00, B67D 1/08

(54) **Mischkammer für die Herstellung von Postmixgetränken**

(30) Priorität: 22.03.1995 AT 506/95
(71) Anmelder: Preisenschuh, Helmut, A-5151 Nussdorf am Haunsberg (AT)
(72) Erfinder: Schubert, Karl Heinz, 5061 Elsbethen (AT); Preisenschuh, Helmut, 5151 Nussdorf am Haunsberg (AT)
(74) Vertreter: Patentanwälte BARGER, PISO & PARTNER

(57) **Zusammenfassung**

Mischkammer für die Herstellung von Postmixgetränken bestehend aus einem mittels einer Abdeckplatte (3) dicht verschlossen Gehäuseblock (2), in den ein Einlauf (6) für mit Kohlensäure dotiertes Wasser und mindestens ein Zulauf (8) für Konzentrat oder Sirup einmündet und der einen Auslauf (7) für das Mischprodukt aufweist. In der im Gehäuseblock (2) angeordneten Mischkammer (1) nimmt die Strömungsgeschwindigkeit vom Einlauf (6) des Wassers zum Auslauf (7) des Mischproduktes kontinuierlich ab, wobei die Eintrittsgeschwindigkeit des Konzentrats oder Sirups in die Mischkammer am Ort des Zulaufes langsamer ist als die Fließgeschwindigkeit des Wassers.

## Beschreibung

Die Erfindung betrifft eine Mischkammer für die Herstellung von Postmixgetränken bestehend aus einem mittels einer Abdeckplatte dicht verschlossenen Gehäuseblock, in den ein Einlauf für mit Kohlensäure dotiertes Wasser und mindestens ein Zulauf für Konzentrat oder Sirup einmündet und der einen Auslauf für das Mischprodukt aufweist.

Herkömmlicherweise wird Limonadensirup mit Sodawasser dadurch vermischt, daß der in einem Drucktank, der mit einem Gas, vornehmlich CO₂, beaufschlagt ist, befindliche Sirup bei Öffnen eines in einem Mischkopf, einem sogenannten Postmixkopf, angeordneten Ventils gleichzeitig fliessendem Sodawasser zudosiert wird. Die Zudosierungsmenge an Sirup erfolgt meist mittels Stellschraube. Bei anderen Anordnungen wird der Sirup mittels mit Gasdruck betriebenen Pumpen aus den Vorlagebehältern transportiert, wobei die Dosiergenauigkeiten jeweils zu wünschen übrig lassen. Durch Verwendung von elektrisch betriebenen Pumpen kann die Sirupzudosierung besser gesteuert werden.

Die Zusammenführung der Getränkekomponenten beginnt dabei beim Durchlauf durch den Postmixkopf am Endpunkt des Getränkezapfsystems derart, daß die beiden Komponenten nebeneinander und gleichzeitig, aber auch abwechselnd nacheinander austreten. Das Vermischen der Komponenten erfolgt aber in Wirklichkeit erst im Trinkgefäß, wobei es zu Zonen unterschiedlichen Vermischungsgrades kommt. Es tritt dann stets Schlierenbildung auf oder im Trinkgefäß ist der obere Teil des Getränkes dünner als jener am Boden desselben.

Andere Mischsysteme arbeiten mit Mischen der Getränkekomponenten unter Druck in vorgelagerten Kammern, doch muß dann jeweils noch ein Kompensator nachgeschaltet werden. Dabei wird aber auch in Mischkammern die Ausbildung von Turbulenzen geradezu angestrebt, um so einen besseren Mischeffekt für die Getränkekomponenten zu erzielen. Gerade aber solche Bestrebungen sind mit kontraproduktiven Auswirkungen auf die Qualität des Getränks verbunden. Erstens ist auf solche Mischweise schwerlich ein homogenes Endprodukt herstellbar und zweitens tritt dabei unvermeidlich eine Entbindung von Kohlensäure aus dem Sodawasser auf, die schließlich dem hergestellten Getränk fehlt.

Weiters offenbart die GB 2 048 826 A einen Zapfkopf für einen Getränkedispenser, welcher Zapfkopf mit einstellbaren Steuervorrichtungen zur Dosierung von Konzentrat bzw. Sirup und carbonatisiertem Wasser für die Bereitung von Getränken versehen ist. Dabei weist der Zapfkopf im Bereich der Führung des carbonatisierten Wassers durch ihn auch Einrichtungen zur Verringerung der Fließgeschwindigkeit des Wassers auf, ohne die ausgetragene Wassermenge zu verändern. Entsprechend der konstruktiven Ausgestaltung des Zapfkopfes gemäß der GB 2 048 826 A mündet allerdings die Leitung für das Konzentrat im Auslaß des Zapfkopfes, so daß das durch Öffnungen austretentende Konzentrat mit dem carbonatisierten Wasser tatsächlich erst im Auslaß zusammengeführt wird. Ein Vermischen des Konzentrats mit dem carbonatisierten Wasser erfolgt somit im Ausfließbereich des Zapfkopfes und im wesentlichen erst im Becher oder Glas. Dabei wird ein inhomogenes Produkt erhalten, was sich durch Schlierenbildung im Becher oder Glas oder bei starkem Unterschied der Viskositäten der Medien sogar durch Auftreten eines Bodensatzes des Sirups und darüberleigender klarer Flüssigkeit zeigt.

Aus der DE 25 56 067 B2 ist ferner eine Mischeinrichtung in einem Getränkeausgabeautomat bekannt, die eine geneigte, offene Mischrinne aufweist, an deren höher gelegenem Ende carbonatisiertes Wasser über einen Zulauf druckentspannt eingeleitet wird und deren tiefer gelegenes Ende in einen Auslauf mündet. Oberhalb der Mischrinne sind Sirupbehälter angeordnet, aus welchen Sirup in den in der Rinne fließenden Wasserstrom eingetropft wird. Dabei steht die mit einer Schutzhaube geschützte Mischrinne mit der Umgebungsatmosphäre in Verbindung.

Das Eintropfen des Sirups in das in der Mischrinne fließende Wasser löst jeweils einen explosionsartigen Vorgang aus, was einerseits in nachteiliger Weise Turbulenzen und anderseits ein Austreiben von CO₂ aus dem carbonatisiertem Wasser verursacht. Neben der notwendigerweise von vorneherein vorzunehmenden Höherdotierung des Wassers mit CO₂ ergeben sich daraus auch Qualitätsschwankungen beim herzustellenden Getränk, das überdies nicht vollständig homogenisiert ausgegeben wird. Da diese bekannte Mischeinrichtung überdies keinen geschlossenen Gehäuseblock, in dem die Mischkammer angeordnet ist, umfaßt, sondern gegen die Umgebungsatmosphäre offen ist, ist auch der Bakterienanfall bei dieser Mischeinrichtung sehr hoch. Trotz des in diesem Dokument angegebenen Effektes einer Reinigung der Mischrinne durch vor- und nachlaufendes Wasser ist die Spülwirkung nicht ausreichend, um nicht doch einen verkeimbaren Rückstand entstehen zu lassen. Daraus ergibt sich eine ständig fortschreitende Verkeimung der offenen Mischrinne, die ohnehin einer natürlichen Besiedelung von Keimen ausgesetzt ist.

Aufgabe der Erfindung ist nun die Schaffung einer Mischkammer für die Herstellung von insbesondere stark kohlensäurehaltigen Getränken, vorzugsweise Postmixgetränken, mittels welcher Mischkammer die oben geschilderten nachteiligen Auswirkungen auf die Qualität des herzustellenden Getränks vermieden werden können. Dabei muß auch gleichzeitig gewährleistet sein, daß einerseits die zu mischenden Medien selbst bei stark unterschiedlicher Viskosität so gründlich miteinander vermischt werden, daß ein wirklich homogenes Endprodukt entsteht, das nach Abfluß ins Trinkgefäß keinerlei unterschiedliche Dichtezonen, z.B. Schlieren oder Bodensatz, mehr aufweist. Anderseits soll auch eine Entbindung von Kohlensäure während des Mischvorganges der beiden Getränkekomponenten so gering wie möglich gehalten werden, wozu auch noch eine genaue Abstimmung von Fließgeschwindigkeit, Kohlensäuredotierung und Zusammenführung der Mischmedien notwendig ist. Dazu ist auch eine Ermittlung einer besonders strömungsgünstigen Ausformung der Mischstrecke Voraussetzung, wobei die Eindosierung der zu dosierenden Medien, z.B. Limonadensirup, jeweils am ebenfalls genau ermittelten Punkt der Mischstrecke zu erfolgen hat.

Diese Aufgabe wird gemäß der Erfindung dadurch gelöst, daß in der im Gehäuseblock angeordneten Mischkammer die Strömungsgeschwindigkeit vom Einlauf des Wassers zum Auslauf des Mischproduktes kontinuierlich abnimmt, wobei die Eintrittsgeschwindigkeit des Konzentrats oder Sirups in die Mischkammer am Ort des Zulaufes langsamer ist als die Fließgeschwindigkeit des Wassers.

Auf diese Weise wird ein Mitreißeffekt des Wassers für das Konzentrat oder den Sirup erzielt, wobei die Zudosierung des Konzentrats oder Sirups zum Wasser in Form einer Ausbildung feinster Laminatschichten der einen Getränkekomponente in der anderen erfolgt. Dabei gewährleistet ein turbulenzfrei über die Mischstrecke hin fließender Strom somit eine ausgezeichnete Vermischung der beiden Getränkekomponenten jedenfalls bis zum Ausfluß des Getränkes in ein Trinkgefäß.

Gemäß einem weiteren Merkmal der Erfindung nimmt der Querschnitt der geschlossenen Mischkammer vom Einlauf des Wassers zum Auslauf des Mischproduktes stetig zu, wobei unter Querschnitt der Mischkammer jeweils die vom Flüssigkeitsstrom ausgefüllte Querschnittsfläche der Mischkammer normal zu den Strömungslinien verstanden wird. Erfindungs-gemäß weist die Mischkammer Begrenzungswände auf, die glatt und kantenfrei ausgebildet sind, wobei Bereiche unterschiedlicher Querschnittsformen der Mischkammer jeweils fließend ineinander übergehen. Dabei kann die Mischkammer dem Prinzip nach in Form eines sich vom Einlauf des Wassers in Richtung des Auslaufes des Mischproduktes erweiternden Kanals ausgeformt sein, der in Draufsicht kreis-, kegel-, tropfen-, ellipsen-, schlangen- oder annähernd L-förmig ausgebildet sein kann.

Nach einer weiteren Ausgestaltung der Erfindung ist der Querschnitt der geschlossenen Mischkammer im Bereich des Zulaufes des Konzentrats oder Sirups das 1,15- bis 1,25-fache, vorzugsweise 1,2- fache, und im Bereich des Auslaufes des Mischproduktes das 1,3- bis 1,6-fache, vorzugsweise 1,4-fache des Querschnitts im Bereich des Wassereinlaufes. Diese Ausformung der Mischstrecke schafft in konstruktiv sehr einfacher und nicht aufwendiger Weise optimale Mischbedingungen, insbesondere für die Herstellung von Postmixgetränken, wobei die Mischkammer leicht ohne wesentliche Nachbearbeitung als in einem herstellbarer Gehäuseblock, der lediglich mit einer die Mischkammer verschließenden Abdeckplatte zu versehen ist, gefertigt werden kann. Überdies läßt eine solche Ausbildung der Mischkammer in besonders einfacher und wirksamer Weise eine Reinigung mittels eines mit ihr unmittelbar in Wirkverbindung stehenden Ultraschallgebers zu.

Nach einer weiteren Ausbildung der erfindungsgemäßen Mischkammer mündet der Auslauf trichterförmig in der Mischkammer, wobei vorzugsweise ein an den Auslauf anschließendes Rohr einen Siphon bildet oder ein Ventil im Rohr angeordnet ist.

Zur Optimierung des Vermischens der beiden Getränkekomponenten über die Mischstrecke hin münden der Wassereinlauf und der Zulauf für Konzentrat oder Sirup in einem zum Auslauf hin gerichteten schrägen Winkel in die geschlossene Mischkammer ein. Auch wird hierdurch sicher ein Auftreten von unerwünschten Turbulenzen hintangehalten.

Die verschiedenartigen Trinkprodukte verlangen eine unterschiedliche Dotierung des Wassers mit Kohlensäure. Diese unterschiedliche Dotierung wird vorzugsweise bei Einsatz der erfindungsgemäßen Mischkammer dadurch bewerkstelligt, daß das von einer Karbonatisiereinrichtung zugeführte Sodawasser mit der physikalisch bzw. technisch höchstmöglichen Menge an Kohlensäure versetzt ist. Dieses starke Sodawasser wird während des Mischvorganges mit stillem Wasser soweit verschnitten, daß die gewünschte Dotierung im Fertiggetränk erreicht wird. Dies erfolgt mittels elektrisch, mechanisch oder vorzugsweise elektronisch gesteuerter Ventile, die mittels eines Rechnerprogramms so angesteuert werden, daß stilles Wasser und Sodawasser in den Zuleitungen in entsprechendem Mengenverhältnis zur Mischstrecke geführt wird. Die Programmierung des Rechners kann dabei sowohl von Hand mittels Eingabetasten, als auch über einen Datenträger (z.B. Magnet, Chip, optisch, elektronisch oder mechanisch, Disc, Band oder Karte usw.) erfolgen. Bei Eingabe über Datenträger kann diese Information mit der genauen Mischeinstellung für die Sirupdotierung sowie die Dotierung mit stillem Wasser und Sodawasser gekoppelt sein, so daß für jedes Getränk die ideale Zusammensetzung und gewünschte Qualität erreicht wird.

In der Zeichnung ist der Gegenstand der Erfindung schematisch anhand von zwei Ausführungsformen näher erläutert, wobei Fig. 1 eine Draufsicht bei abgehobener Abdeckplatte, Fig. 2 eine Seitenansicht, teilweise im Schnitt, und Fig. 3a einen Schnitt entlang der Linie A-A der Fig. 1, Fig. 3b einen Schnitt entlang der Linie B-B der Fig. 1 und Fig. 3c einen Schnitt entlang der Linie C-C der Fig. 1 einer ersten Ausführungsform der Mischkammer gemäß der Erfindung und Fig. 4 eine Draufsicht bei abgehobener Abdeckplatte, Fig. 5 eine Seitenansicht, teilweise im Schnitt, und Fig. 6a einen Schnitt entlang der Linie A-A der Fig. 4, Fig. 6b einen Schnitt entlang der Linie B-B der Fig. 4 und Fig. 6c einen Schnitt entlang der Linie C-C der Fig. 4 einer zweiten Ausführungsform der Mischkammer gemäß der Erfindung zeigen.

Gemäß der beiden in den Fig. dargestellten Ausführungsformen ist eine Mischkammer 1 in einem flachen Gehäuseblock 2, der aus Kunststoff, Keramik, Glas oder aus Metall sein kann, auf einer Flachseite ausgebildet. Die Mischkammer 1 ist mit einer Abdeckplatte 3 verschließbar, die mit dem Gehäuseblock 2 vorzugsweise mittels in entsprechende im Gehäuseblock 2 vorgesehene Löcher 4 eingreifenden Schrauben lösbbar verbunden ist. Am äußeren Rand der Flachseite des Gehäuseblocks 2, auf der die Mischkammer 1 ausgebildet ist, ist eine umlaufende Nut 5 vorgesehen, in die eine O-Ringdichtung eingesetzt ist, damit die Mischkammer 1 mit der Abdeckplatte 3 dicht verschlossen werden kann. Die Abdeckplatte 3 steht mit einer Ultraschallquelle in Wirkverbindung, wobei ein Ultraschallgeber 14 vorzugsweise direkt an der Außenseite der Abdeckplatte 3 angeordnet ist. Der elastische Übergang zwischen Abdeckplatte 3 und Gehäuseblock 2 mittels der O-Ringdichtung ermöglicht ein freies Schwingen der Ultraschallwelle, die sich dadurch direkt auf die Flüssigkeit in der Mischkammer und den angeschlossenen Zu- und Abläufen überträgt, und dadurch eine entsprechende Ultraschallreinigung ebenso wie eine vollständige Abtötung eventuell angesiedelter Keime in all diesen Bereichen erfolgt.

Gemäß der in den Fig. 1 bis 3c dargestellten ersten Ausführungsform umfaßt die in Draufsicht ellipsenförmig ausgebildete Mischkammer 1 in Längsrichtung gesehen auf der einen Seite einen Einlauf 6 für das kohlensäuredotierte Wasser und auf der anderen Seite einen Auslauf 7 für das Mischprodukt. Zwischen Einlauf 6 und Auslauf 7 sind zwei Zuläufe 8 für Konzentrat oder Sirup angeordnet, wobei zwischen den beiden Zuläufen 8 eine inselartige, den Flüssigkeitsstrom in der Mischstrecke teilende Erhebung 9 vorgesehen ist.

Wie aus Fig. 4 ersichtlich sind bei der zweiten Ausführungsform die zwei Zuläufe 8 für Konzentrat oder Sirup annähernd hintereinander angeordnet, wobei die Mischkammer 1 hier in Draufsicht L-förmig ausgebildet ist.

Die Mischkammer 1 geht im Bereich der in Fig. 3a und 6a gezeigten Schnitte entlang der Linie A-A der Fig. 1 und 4 von einem Querschnitt 10 aus, und hat im Bereich der in Fig. 3b und 6b gezeigten Schnitte entlang der Linie B-B der Fig. 1 und 4 einen um das 1, 15- bis 1, 25-fache, vorzugsweise 1, 2-fache, vergrößerten Querschnitt 11 und im Bereich der in Fig. 3c und 6c gezeigten Schnitte entlang der Linie C-C der Fig. 1 und 4 einen um das 1, 3- bis 1, 6-fache, vorzugsweise 1,4-fache, vergrößerten Querschnitt 12.

Dabei ist von großer Bedeutung, daß die Begrenzungswände der Mischkammer 1 eine ganz glatte Oberfläche, frei von kantigen Vorsprüngen und Erhebungen oder Abwinkelungen aufweisen, damit ein reibungsfreies Durchströmen der Mischstrecke gewährleistet ist, ohne daß dabei Turbulenzen im Flüssigkeitsstrom an Raustellen oder Unebenheiten der Mischkammerwände hervorgerufen werden. So liegt ein besonderes Merkmal der Mischkammer 1 auch darin, daß einzelne Bereiche unterschiedlicher Querschnittsformen der Mischkammer jeweils fließend ineinander übergehen, ohne daß scharfe Kanten oder jähe Übergänge von engeren zu weiteren Querschnitten oder umgekehrt vorhanden sind. Unter diesen Gesichtspunkten ist die Mischkammer 1 im wesentlichen nach dem Prinzip eines sich vom Einlauf 6 des Wassers zum Auslauf 7 der Mischkammer hin erweiternden Kanals ausgebildet. Dabei kann die Mischkammer in Draufsicht gesehen kreis-, kegel-, tropfen-, ellipsen-, schlangen- oder annähernd L-förmig ausgebildet sein.

Die Mischstrecke in der Mischkammer 1 beginnt an schmaler Stelle, wobei über ein in einer Zuleitung angeordnetes Ventil (nicht dargestellt) das unter Druck stehende gegebenenfalls mit stillem Wasser entsprechend verschnittene Sodawasser über den Einlauf 6 in die Mischstrecke geführt wird, und erweitert sich kontinuierlich und zwar sowohl in der Fläche als auch wahlweise in der Tiefe bis zum vorzugsweise trichterförmig ausgebildeten Auslauf 7, der im letzten Drittel der Mischstrecke angeordnet ist. An geeigneter Stelle, d.h. im Bereich des in Fig. 1 und 4 gezeigten Schnittes B-B, mündet der mindestens eine Zulauf 8 für Konzentrat oder Sirup in einem zum Auslauf 7 hin gerichteten schrägen Winkel in die Mischstrecke der Mischkammer 1 ein. Vorzugsweise mündet auch der Einlauf 6 für das Wasser gleich wie der Sirupzulauf 8 derart schräg in Fließrichtung weisend in die Mischkammer 1 ein. Speziell durch weitgehende Übereinstimmung der Einströmrichtung des Konzentrats oder Sirups in die Mischstrecke mit der Fließrichtung des Wassers in der Mischkammer 1 entstehen keine sich nachteilig auf das Vermischen der beiden Getränkekomponenten auswirkende Turbulenzen, sondern es wird vielmehr dadurch eine inniges Vermischen der beiden Getränkekomponenten durch Ausbildung einer sehr eng aneinanderliegenden laminaren Schichtung von Sirup und Wasser initiiert.

An den Auslauf 7 für das Mischprodukt schließt ein Rohr 13 an, das (nicht dargestellt) vorzugsweise einen Syphon bildet oder in dem ein Ventil angeorndet ist, sodaß sich in der Mischkammer 1, die in der Praxis in einer Anlage oder einem Automaten zur Herstellung von Postmxgetränken vorzugsweise senkrecht stehend angeordnet ist, bis zum Auslauf immer Flüssigkeit befindet.

## Patentansprüche

1. Mischkammer für die Herstellung von Postmixgetränken bestehend aus einem mittels einer Abdeckplatte dicht verschlossen Gehäuseblock, in den ein Einlauf für mit Kohlensäure dotiertes Wasser und mindestens ein Zulauf für Konzentrat oder Sirup einmündet und der einen Auslauf für das Mischprodukt aufweist, dadurch gekennzeichnet, daß in der im Gehäuseblock (2) angeordneten Mischkammer (1) die Strömungsgeschwindigkeit vom Einlauf (6) des Wassers zum Auslauf (7) des Mischproduktes kontinuierlich abnimmt, wobei die Eintrittsgeschwindigkeit des Konzentrats oder Sirups in die Mischkammer am Ort des Zulaufes langsamer ist als die Fließgeschwindigkeit des Wassers.

2. Mischkammer nach Anspruch 1, dadurch gekennzeichnet, daß der Querschnitt (10, 11, 12) der geschlossenen Mischkammer (1) vom Einlauf (6) des Wassers zum Auslauf (7) des Mischproduktes stetig zunimmt.

3. Mischkammer nach einem der Ansprüche 1 oder 2, dadurch gekennzeichnet, daß sie Begrenzungswände aufweist, die glatt und kantenfrei ausgebildet sind, wobei Bereiche unterschiedlicher Querschnittsformen der Mischkammer jeweils fließend ineinander übergehen.

4. Mischkammer nach einem der Ansprüche 1 bis 3, dadurch gekennzeichnet, daß der Querschnitt (11) der geschlossenen Mischkammer (1) im Bereich des Zulaufes (8) des Konzentrats oder Sirups das 1,15- bis 1,25-fache, vorzugsweise 1,2-fache, und im Bereich des Auslaufes (7) des Mischproduktes das 1,3- bis 1,6-fache, vorzugsweise 1,4-fache des Querschnitts (10) im Bereich des Wassereinlaufes ist.

5. Mischkammer nach einem der Ansprüche 1 bis 4, dadurch gekennzeichnet, daß der Auslauf (7) trichterförmig im Gehäuseblock (2) der Mischkammer (1) mündet, wobei vorzugsweise ein an den Auslauf (7) anschließendes Rohr (13) einen Siphon bildet oder ein Ventil im Rohr (13) angeordnet ist.

6. Mischkammer nach einem der Ansprüche 1 bis 4, dadurch gekennzeichnet, daß der Wassereinlauf (6) und der Zulauf (8) für Konzentrat oder Sirup in einem zum Auslauf (7) hin gerichteten schrägen Winkel in die geschlossene Mischkammer (1) einmünden.
